# FASCICULE DE BREVET EUROPEEN

(11) **EP 0 376 949 B1**
(45) Date de publication et mention de la délivrance du brevet: **28.12.1994**
(21) Numéro de dépôt: 88905210.6
(22) Date de dépôt: 03.06.1988
(51) Int. Cl.: H01H 36/00

(54) **CLAVIER DE COMMANDE ELECTRIQUE OU ELECTRONIQUE**
ELEKTRISCHE ODER ELEKTRONISCHE STEUERTASTATUR
ELECTRIC OR ELECTRONIC CONTROL KEYBOARD

(43) Date de publication de la demande: 11.07.1990
(73) Titulaire: Danglot, Bernard, F-95230 Beauchamp (FR)
(72) Inventeur: Danglot, Bernard, F-95230 Beauchamp (FR)
(74) Mandataire: Hammond, William
(86) Numéro de dépôt international: FR8800280
(87) Numéro de publication internationale: WO8912310

(56) Documents cités:
- EP-A- 0 204 050
- DE-A- 1 690 318
- FR-A- 2 128 095
- FR-A- 2 438 907
- US-A- 3 713 056

## Description

L'invention concerne un clavier de commande électrique ou électronique.

Dans le brevet français n° 83.19245 déposé le 1er décembre 1983, au nom de Monsieur DANGLOT Bernard, qui correspond au document EP-A-204.050, on a décrit un clavier permettant la formation de codes de commandes électriques, constitué d'une boîte fermée contenant un dispositif comprenant une ou des ampoules à lames de contacts sensibles à un champ magnétique, caractérisé en ce que l'ouverture de la boîte est obstruée par une paroi à lumières, dont la partie pleine est constituée en une matière ne laissant pas passer le champ magnétique, et en ce que les lames d'une ampoule sont disposées sous chaque lumière de cette paroi de façon à être actionnables sous l'effet d'un champ magnétique provoqué par un aimant amovible présenté devant ladite lumière, extérieurement à la boîte.

Bien que donnant entière satisfaction, le clavier décrit dans le brevet précité, ne peut pas être utilisé dans n'importe quel emplacement en raison de son volume. La présente invention a pour but de remédier à cet inconvénient, de réaliser un clavier ultra-plat et d'améliorer ses performances.

On connaît également le documnet US-A-3.713.056 concernant un dispositif dont le couvercle est en un matériau laissant passer le flux magnétique et comporte des dépressions sous chacune desquelles est située une lampe à lames. Ces dépressions ont pour but, non seulement d'indiquer là où il faut présenter l'aimant, mais également de signaler la zone d'excitation privilégiée. De plus, la non-excitation des autres lampes est obtenue par une localisation judicieuse des ampoules par rapport à des diagonales.

Un tel dispositif est assez encombrant et présente en fait les mêmes inconvénients que celui décnt ci-dessus.

Selon l'invention, le clavier de commande électrique ou électronique constitué par un boîtier, une plaque avant de fermeture ne laissant pas passer un flux magnétique émis par un aimant ou clef magnétique sauf aux emplacements de lumières prévus à cet effet, une ampoule à lames et pattes, par lumière étant placée dans le boîtier parallèlement et au ras de la plaque avant de façon à détecter le flux passant par cette lumière, un circuit imprimé dans le fond du boîtier et auquel les ampoules sont connectées, lequel clavier est caractérisé par le fait qu'une patte de chaque ampoule est disposée sous la lumière correspondante, tandis que le corps de l'ampoule avec l'autre patte sont placées sous la partie pleine de la plaque avant. La patte placée sous la lumière est recourbée dans un plan parallèle à la plaque avant. Un câble sort latéralement ou par la face arrière du boîtier pour le relier à un décodeur situé à distance.

Avantageusement, les lumières de la plaque avant sont disposées suivant un ligne continue parallèle et à faible distance du bord de la boîte, l'axe de chaque ampoule passe sensiblement par le centre de la plaque et le centre d'une lumière.

De préférence, le clavier est rigoureusement étanche et peut être immergé ; à cet effet les lumières de la plaque avant sont remplies d'un produit laissant passer le champ magnétique, tel qu'une résine, et la plaque avant est collée ou soudée de façon étanche sur le boîtier, de même que le câble est collé par de la résine dans son trou de sortie.

Avantageusement, le clavier est muni sur sa face avant d'une étiquette permettant le repérage des lumières et éventuellement leur numérotation. Par ailleurs, son épaisseur est réduite à l'épaisseur de l'ampoule augmentée de celle du boîtier et de la plaque avant.

Un tel clavier peut être fixé sur la face arrière d'une vitre ou toute autre plaque non magnétique ; chaque ampoule est actionnable par une clef magnétique présentée sur la face avant de la vitre, au droit du repère correspondant figurant sur la vignette.

La superficie des lumières de la plaque avant est adaptable à sa distance à la clef magnétique, par remplacement de la plaque avant, ou adjonction d'une plaque supplémentaire devant la plaque déjà existante, plaque supplémentaire fixe ou coulissante constituant un masque partiel, dont les lumières sont de diamètre moindre.

Pour mieux faire comprendre l'invention il est donné ci-après un exemple de réalisation en référence aux dessins annexés dans lesquels :
Fig. 1 est une vue de face en perspective sans vitre protectrice,
Fig. 2 est une coupe partielle suivant II-II de la Fig. 1,
Fig. 3 est une vue de dessus, la feuille indicatrice étant enlevée.

Le clavier est constitué par une boîte 1, de faible profondeur fermée par une plaque avant 2 comportant des lumières 3. De cette boîte 1, sort un câble 4 qui la relie à une autre boîte 5, contenant le dispositif codeur-décodeur.

Dans l'exemple représenté, à l'intérieur du clavier sont fixées des ampoules 9 à 18, à deux lames sensibles au champ magnétique prolongée chacune par une patte 6 ou 7, sortant aux extrémités opposées. La Fig. 2 montre le corps de l'ampoule 9 disposé parallèlement sous la partie pleine de la plaque avant 2. Seule la patte 6 passe devant la lumière 3. La patte 6 est recourbée et les extrémités libres des deux pattes sont fixées a un circuit imprimé . Ce circuit peut être imprimé directement sur le fond 19 de la boîte 1, ou sur une plaque spéciale 8 fixée sur le dit fond de la boîte.

Sur la face avant 2 est collée une feuille indicatrice 20 avec des chiffres, lettres ou autres, au-dessus des lumières 3. En plaçant un aimant 21 face à un repère et à une lumière 3, on transmet un flux magnétique à la patte 6 (et exclusivement à la patte 6) qui conduit ce flux à la lame lui faisant suite pour exciter le circuit de l'ampoule 9. Dès que l'aimant 21 est retiré, l'ampoule n'est plus excitée.

La Fig. 3 montre que les ampoules 9 à 18 sont disposées radialement, chaque ampoule se trouve dans l'axe allant du centre de la boîte 1 au centre d'une lumière 3. Ainsi les lumières, placées à la périphérie, sont suffisament espacées malgré l'encombrement réduit de la boîte. Les pattes 7 non recourbées sont toutes dirigées vers le centre de la boîte. Le câble 4 sort de préférence de la boîte 1 par le centre du fond de la boîte.

Les ampoules étant placées horizontalement, on comprend que l'épaisseur externe de la boîte soit très faible, sa profondeur interne étant réduite n'a guère plus d'épaisseur que l'ampoule.

Selon une autre forme de réalisation de l'invention, le clavier est rigoureusement étanche et peut être immergé. A cet effet, les lumières 3 de la plaque avant 2 sont remplies d'une résine (ou d'un autre produit) laissant passer le champ magnétique, et la plaque avant 2 est collée ou soudée de façon étanche sur le boîtier 1. De même le trou de sortie du câble 4 est obstrué par de la résine selon un mode préféré de fabrication.

Le clavier tel que décrit est fixé ou appliqué sur la face arrière d'une vitre ou toute autre plaque non magnétique, et chaque ampoule est actionnable par un aimant présenté sur la face avant de la dite vitre, au droit du repère correspondant. La commande est transmise au codeur-décodeur 5 qui peut être éloigné du clavier. Le clavier est mince, cinq millimètres par exemple, et d'une faible surface, carrée de cinq centimètres de côté par exemple, aussi est-il facilement logeable, voir dissimulable à l'intérieur d'un immeuble ou d'un meuble.

L'épaisseur de la vitre (ou de toute autre plaque non magnétique) est très différente suivant les cas d'utilisation, et le flux magnétique qui la traverse à une distance plus ou moins longue à parcourir en s'évasant plus ou moins. La surface utile de chaque lumière est adaptable à ce flux, et en fait réglable en fonction de de la distance qui le sépare de la clef magnétique. Cette adaptation peut être effectuée par différents moyens. Le moyen techniquement le plus simple consiste à enlever la plaque 2 et à la remplacer par une autre plaque extérieurement de même dimension, mais dont le diamètre des lumières est différent. On peut aussi conserver la plaque 2 existante et assujettir sur elle une autre plaque avec des lumières aux mêmes emplacements mais de diamètre plus faible.

L'installateur peut avoir à sa disposition un jeu de plaques variées, dont le diamètre des lumières est différent selon la catégorie de la plaque, et choisir au moment du montage une plaque de la catégorie la mieux appropriée à la distance prévue entre l'ampoule 9 et l'aimant 21, que ce soit dans le cas du remplacement de la plaque 2 ou dans le cas de l'adjonction d'une plaque supplémentaire.

## Revendications

1. Clavier de commande électrique ou électronique constitué par un boîtier (1), une plaque avant (2) de fermeture ne laissant pas passer un flux magnétique émis par un aimant ou clef magnétique sauf aux emplacements de lumières (3) prévues à cet effet, une ampoule (9 à 18) à lames et pattes (6, 7), par lumière étant placée dans le boîtier (1) parallèlement et au ras de la plaque avant (2) de façon à détecter le flux passant par la dite lumière (3), un circuit imprimé (19) dans le fond du boîtier (1) et auquel les ampoules (9 à 18) sont connectées, clavier caractérisé par le fait qu'une patte (6) de chaque ampoule (9 à 18) est disposée sous la lumière (3) correspondante, tandis que le corps de l'ampoule avec l'autre patte (7) sont placées sous la partie pleine de la plaque avant (2).

2. Clavier selon la revendication 1, caractérisé par le fait que la patte (6) placée sous la lumière (3) est recourbée dans un plan parallèle à la plaque avant (2).

3. Clavier selon l'ensemble des revendications précédentes, caractérisé par le fait qu'un câble (4) sort latéralement ou par la face arrière du boîtier (1) pour le relier à un décodeur (5) situé à distance.

4. Clavier selon l'une quelconque des revendications précédentes, caractérisé par le fait que les lumières (3) de la plaque avant (2) sont disposées suivant une ligne continue parallèle et à faible distance du bord de la boîte, l'axe de chaque ampoule passe sensiblement par le centre de la plaque et le centre d'une lumière.

5. Clavier selon l'une quelconque des revendications 3 à 4, caractérisé par le fait que le clavier est rigoureusement étanche et peut être immergé et qu'à cet effet les lumières (3) de la plaque avant (2) sont remplies d'un produit laissant passer le champ magnétique, tel qu'une résine, et que la plaque avant (2) est collée ou soudée de façon étanche sur le boîtier (1), de même que le câble (4) est collé par de la résine dans son trou de sortie.

6. Clavier selon l'une quelconque des revendications précédentes, caractérisé par le fait qu'il est muni sur sa face avant (2) d'une étiquette (20) permettant le repérage des lumières (3) et éventuellement leur numérotation.

7. Clavier selon l'une quelconque des revendications précédentes, caractérisé par le fait que son épaisseur est faible et réduite à l'épaisseur de l'ampoule (9) augmentée de celles du boîtier (1) et de la plaque avant (2).

8. Clavier selon l'une quelconque des revendications précédentes, caractérisé par le fait qu'il est fixé sur la face arrière d'une vitre ou toute autre plaque non magnétique, et que chaque ampoule (9) est actionnable par une clef magnétique (21) présentée sur la face avant de la dite vitre, au droit du repère correspondant figurant sur la vignette (20).

9. Clavier selon la revendication 8, caractérisée par le fait que la superficie des lumières (3) de la plaque avant est adaptable à sa distance à la clef magnétique (21), par remplacement de la dite plaque avant, ou adjonction d'une plaque supplémentaire devant la plaque déjà existante, plaque supplémentaire fixe ou coulissante constituant un masque partiel, dont les lumières sont de diamètre moindre.

## Patentansprüche

1. Elektrische oder elektronische Steuertastatur, bestehend aus einem Gehäuse (1), einer Deckplatte (2), die für einen von einem Magnetstift oder einem Magnetschlüssel ausgehenden Magnetfluß undurchlässig ist mit Ausnahme an den zu diesem Zweck in ihr eingebrachten Löchern (3), mehreren Glimmlampen (9 - 18) mit Anschlußfüßen (6, 7), die unter die Löcher in dem Gehäuse (1) parallel und nahe zu dem Gehäusedeckel (2) angeordnet sind, um einen Magnetfluß, der durch ein Loch (3) eintritt, zu detektieren, und einer auf dem Boden des Gehäuses (1) aufgedruckten Schaltung, mit der die Glimmlampen (9 - 18) verbunden sind, **dadurch gekennzeichnet**, daß ein Anschlußfuß (6) von jeder Glimmlampe unter einem Loch (3) angeordnet ist, in der Art, daß der Glimmlampenkörper und der andere Anschlußfuß (7) unter dem massiven Teil der Deckplatte (2) angeordnet sind.

2. Steuertastatur nach Anspruch 1, **dadurch gekennzeichnet**, daß die unter den Löchern (3) plazierten Anschlußfüße (6) in eine Ebene parallel zu der Deckplatte (2) gebogen sind.

3. Steuertastatur nach Anspruch 2, **dadurch gekennzeichnet**, daß ein aus einer Gehäuseseitenfläche oder aus einer Gehäusedeckfläche seitlich austretendes Kabel (4) zur Verbindung an einen externen Dekoder (5) vorgesehen ist.

4. Steuertastatur nach einem der Ansprüche 1 - 3, **dadurch gekennzeichnet**, daß die Löcher (3) in der Deckplatte (2) in Reihen parallel zu und nahe an den Rändern des Gehäuses angeordnet sind und daß die Achse jeder Glimmlampe genau durch den Plattenmittelpunkt und durch den Mittelpunkt eines Lochs geht.

5. Steuertastatur nach einem der Ansprüche 3 oder 4, **dadurch gekennzeichnet**, daß die Steuertastatur luft- und/oder wasserdicht ist und daß dazu die Löcher (3) in der Deckplatte (2) mit einem für Magnetfelder durchlässigen kunstharzartigen Material ausgefüllt sind und daß die Deckplatte (2) dicht mit dem Gehäuse (1) verklebt oder verschweißt ist und das Kabel (4) mit einem Kunstharz an seinem Gehäuseaustritt verklebt ist.

6. Steuertastatur nach einem der Ansprüche 1 - 5, **dadurch gekennzeichnet**, daß auf der Deckfläche (2) ein Etikett (20) befestigt ist, mit dem die Löcher (3) kennzeichenbar und/oder durchnumerierbar sind.

7. Steuertastatur nach einem der Ansprüche 1 - 6, **dadurch gekennzeichnet**, daß die Dicke der Steuertastatur gering ist und sich hauptsächlich aus der Höhe der Glimmlampen, der Gehäusehöhe und der Deckplattenstärke zusammensetzt.

8. Steuertastatur nach einem der Ansprüche 6 - 7, **dadurch gekennzeichnet**, daß auf der Deckfläche eine Glasplatte oder eine Platte aus einem anderen nichtmagnetischen Material befestigt ist und daß jede Glimmlampe durch einen Magnetstift (21), der über der Fläche dieser Glasplatte und senkrecht zu der entsprechenden Markierung auf dem Etikett (20) steht, betätigbar ist.

9. Steuertastatur nach Anspruch 8, **dadurch gekennzeichnet**, daß der Flächeninhalt der Löcher (3) in der Deckplatte auf die Entfernung des Magnetstifts (21) durch Ersetzen dieser Deckplatte oder durch das Aufbringen einer Hilfsplatte auf die bereits vorhandene Deckplatte einstellbar ist, wobei die feste oder lösbare Hilfsplatte die Gestalt einer teilweisen Maske aufweist, bei der die darin eingebrachten Löcher einen kleineren Durchmesser aufweisen als die Löcher in der Deckplatte.

## Claims

1. An electric or electronic control keyboard comprising a case (1), a front closure plate (2) not allowing the passage of a magnetic flux emitted by a magnet or magnetic key except at sites of holes (3) provided for this purpose, a magnetic switch (9 to 18) with connectors (6,7), by a hole being placed in the case (1) parallel and level with the front plate (2) so as to detect the flux passing through said hole (3), a printed circuit (19) in the bottom of the case (1) and to which the magnetic switchs (9 to 18) are connected, which keyboard is characterised in that a connector (6) of each magnetic switch (9 to 18) is arranged beneath the corresponding hole (3), whilst the body of the magnetic switch with the other connector (7) are placed beneath the solid part of the front plate (2).

2. A keyboard according to Claim 1, characterised in that the connector (6) placed beneath the hole (3) is bent back in a plane parallel to the front plate (2).

3. A keyboard according to all of the preceding claims, characterised in that a cable (4) leaves laterally or through the rear face of the case (1) to connect it to a decoder (5) situated at a distance.

4. A keyboard according to any one of the preceding claims, characterised in that the holes (3) of the front plate (2) are arranged following an imaginary continuous line parallel to and at a small distance from the edge of the case, the axis of each magnetic switch passes substantially through the centre of the plate and the centre of a hole.

5. A keyboard according to any one of Claims 3 to 4, characterised in that the keyboard is strictly impervious and can be immersed and that to this effect the holes (3) of the front plate (2) are filled with a product allowing the magnetic field to pass, such as a resin, and that the front plate (2) is secured in a tight manner on the case (1), in the same way as the cable (4) is secured by resin in its outlet hole.

6. A keyboard according to any one of the preceding claims, characterised in that it is provided on its front face (2) with a label (20) permitting the marking of the holes (3) and possibly their numbering.

7. A keyboard according to any one of the preceding claims, characterised in that its thickness is small and reduced to the thickness of the magnetic switch (9) increased by that of the case (1) and of the front plate (2).

8. A keyboard according to any one of the preceding claims, characterised in that it is fixed on the rear face of a pane of glass or any other non-magnetic plate, and that each magnetic switch (9) is actionable by a magnetic key (21) presented on the front face of said pane of glass, in line with the corresponding mark appearing on the vignette (20).

9. A keyboard according to Claim 8, characterised in that the area of the holes (3) of the front plate is adaptable to its distance from the magnetic key (21), by replacement of said front plate, or the adjoining of a supplementary plate in front of the plate already existing, the fixed or sliding supplementary plate constituting a partial mask, the holes of which are of smaller diameter.
